# DEMANDE DE BREVET EUROPEEN

(11) **EP 0 296 089 A1**
(43) Date de publication de la demande: **21.12.1988**
(21) Numéro de dépôt: 88470008.9
(22) Date de dépôt: 06.06.1988
(51) Int. Cl.: F23J 13/04

(54) **Moyen pour la réalisation de fourreaux ou anneaux de branchement pour les buses de fumée**

(30) Priorité: 04.06.1987 FR 8707966
(71) Demandeur: Mougel, Marcel, F-57157 Marly (FR)
(72) Inventeur: Mougel, Marcel, F-57157 Marly (FR)
(74) Mandataire: Poupon, Michel

(57) **Abrégé**

Moyen pour la réalisation de fourneaux ou anneaux de branchement pour les buses de fumée se composant d'une bande métallique seccable selon des lignes de prédécoupe (5'), les extrémités libres étant insérées l'une dans l'autre grâce à une patte (6') et une encoche (7).

## Description

La présente invention a pour objet un moyen pour la réalisation de fourreaux ou anneaux de branchement pour les buses de fumée desservant les appareils de chauffage.

De manière générale, les fourreaux ou anneaux de branchement de ce type sont réalisés en terre cuite, et sont en tout état de cause proposés selon des diamètres prédeterminés.

Ceci présente un double inconvénient.

Tout d'abord, les éléments en terre cuite sont excessivement fragiles, et le pourcentage de perte est relativement important.

Par ailleurs, la diversité des diamètres possibles implique un stockage de matériel important si l'utilisateur veut pouvoir répondre à tous les besoins.

Le besoin se fait donc sentir d'un moyen unique et universel permettant la réalisation à la demande de fourreaux ou anneaux de branchement de tout diamètre.

Conformément à l'invention, ce problème est résolu en proposant un moyen pour la réalisation de fourreaux ou anneaux de branchement pour les buses de fumée desservant les appareils de chauffage, caractérisé en ce qu'il consiste en une bande métallique seccalbe selon des lignes de prédécoupe comportant des moyens pour l'insertion d'une extrémité libre de la bande métallique dans l'autre pour former un fourreau ou un anneau, les lignes de prédécoupe déterminant une patte pour la solidarisation entre elles des deux extrémités libres.

La réalisation du fourreau ou de l'anneau peut ainsi se faire sur le lieu de l'installation, d'une manière simple, efficace et rationnelle.

La bande selon l'invention est de préférence en aluminium.

Elle pourra avoir par exemple une largeur de 100 mm et une épaisseur de 0,6 mm. La longueur est bien entendu indifférente puisque l'utilisateur découpe exactement, au pas près des lignes de prédécoupe, la longueur désirée.

Selon une variante de mise en oeuvre, la bande sera munie sur toute sa longueur de deux pliages longitudinaux, latéraux, qui ont une double fonction :
- ils raidissent la bande, donc les fourreaux et anneaux obtenus à partir de celles-ci,
- ils coopèrent à la fermeture du fourreau ou de l'anneau, une extrémité libre pouvant être insérée à force dans l'autre.

Les zones de prédécoupe seront déterminées par des lignes de sections plus faibles et de moindre résistance, la section étant obtenue par un mouvement alternatif de pliage exécuté à ce niveau par l'utilisateur. Le pas des lignes de prédécoupe sera déterminé en fonction des diamètres des anneaux et fourreaux d'utilisation la plus courante.

Le fourreau ou anneau est réalisé par cintrage de la longueur de bande retenue et découpée, en faisant se superposer les deux extrémités libres, le verrouillage étant réalisé par une patte déterminée dans la ligne de prédécoupe qui coopère avec une encoche ménagée par poinçonnage sur l'autre extrémité.

On comprendra mieux l'invention à l'aide de la description faite ci-après en référence aux dessins annexés dans lesquels :
- la figure 1 est une vue en perspective d'une portion de bande conforme à l'invention, avec renforts latéraux ;
- la figure 2 est une variante préférée, avec moyens de verrouillage.

La bande conforme à l'invention, généralement référencée (1) comporte une partie centrale plane (2) et deux rebords latéraux repliés (3,4) tout au long de celle-ci.

La bande comporte selon un pas régulier X des zones de prédécoupe (5) déterminant une patte (6). Les zones de prédécoupe sont par exemple obtenues par amincissement de la tôle, de préférence d'aluminium, constituant la bande.

Dans cette structure, les extrémités sont insérées à force l'une dans l'autre.

Selon la variante de la figure 2, on prévoit sur la bande des pattes (6′) qui coopèrent pour le blocage avec des encoches (7) ménagées par poinçonnage.

Les lignes de prédécoupe (5′) sont élargies sur les bords en (8) pour faciliter ladite découpe.

Le dispositif remédie à tous les inconvénients des dispositifs de l'art antérieur.

## Revendications

**1.** Moyen pour la réalisation de fourreaux ou anneaux de branchement pour les buses de fumée desservant les appareils de chauffage, caractérisé en ce qu'il consiste en une bande métallique (1) seccable selon des lignes de prédécoupe (5) comportant des moyens pour l'insertion d'une extrémité libre de la bande métallique dans l'autre pour former un fourreau ou un anneau, les lignes de prédécoupe déterminant une patte (6) pour la solidarisation entre elles des deux extrémités libres.

**2.** Moyen selon la revendication 1, caractérisé en ce que les lignes de prédécoupe sont obtenues par amincissement de la tôle constituant la bande.

**3.** Moyen selon l'une quelconque des revendications 1 et 2, caractérisé en ce que la bande a une largeur de 100 mm et une épaisseur de 0,6 mm.

**4.** Moyen selon l'une quelconque des revendications 1 à 3, caractérisé en ce que les pattes (6) coopèrent avec une encoche (7) pour le blocage du fourreau ou de l'anneau.

**5.** Moyen selon l'une quelconque des revendications 1 à 3, caractérisé en ce qu'il comporte sur toute sa longueur deux pliages latéraux (3,4).
